# EUROPÄISCHE PATENTSCHRIFT

(11) **EP 3 527 341 B1**
(45) Veröffentlichungstag und Bekanntmachung des Hinweises auf die Patenterteilung: **02.04.2025**
(21) Anmeldenummer: 19157670.1
(22) Anmeldetag: 18.02.2019
(51) Int. Cl.: B26D 7/06, B42C 19/08

(54) **VORRICHTUNG SOWIE VERFAHREN ZUR DURCHFÜHRUNG WENIGSTENS EINES SCHNITTVORGANGES**
DEVICE AND METHOD FOR PERFORMING AT LEAST ONE CUT PROCESS
DISPOSITIF AINSI QUE PROCÉDÉ DE MISE EN UVRE D'AU MOINS UN PROCESSUS DE COUPE

(30) Priorität: 19.02.2018 DE 102018103628
(43) Veröffentlichungstag der Anmeldung: 21.08.2019
(73) Patentinhaber: Bundesdruckerei GmbH, 10969 Berlin (DE)
(72) Erfinder: Gümmer, Andreas, 27308 Hohenaverbergen (DE); Freier, Sebastian, 30455 Hannover (DE)
(74) Vertreter: Schulz Junghans Patentanwälte PartGmbB

(56) Entgegenhaltungen:
- EP-A1- 2 345 517
- DD-A1- 218 309
- DE-A1- 2 426 599
- DE-A1- 3 413 609
- DE-B- 1 120 423
- DE-B- 1 216 240
- US-A1- 2013 280 016

## Beschreibung

Die Erfindung betrifft eine Vorrichtung sowie ein Verfahren zur Durchführung wenigstens eines Schnittvorganges zwecks Herstellung eines Buches, einer Broschüre oder dergleichen, insbesondere eines buchartigen Identifikationsdokumentes wie eines Passbuches.

Ein Buch umfasst Seiten, die an einem Rücken gebunden sind. Zuzüglich zu den Seiten kann ein Buch einen Bucheinband aufweisen, der Deckel umfasst. In einem der letzten Herstellungsschritte wird das Buch auf sein endgültiges Format gebracht. Dazu wird das Buch an den nicht gebundenen Begrenzungsseiten des Buches beschnitten. Dieser Beschnitt ist notwendig, um Ungenauigkeiten beim Schneiden eines Druckbogens ausgleichen zu können und gleichmäßige Kanten des Buches zu ermöglichen.

Nach dem Stand der Technik werden Bücher, insbesondere Passbücher, vor dem Beschnitt in einer für den Beschnitt geeigneten Vorrichtung fixiert. Dies wird insbesondere durch das Pressen oder Spannen des Buches zwischen zwei Einspannungen realisiert. Das jeweilige Buch wird auf diese Weise positionstreu gehalten.

Der Rücken ist ausgebildet durch ein Formelement. Er verbindet die im Wesentlichen parallel zueinander angeordneten Deckel bzw. Deckseiten miteinander. Unter Deckseiten sind die erste und die letzte Seite des Buches zu verstehen. Üblicherweise hat ein derartiger Rücken eine zwischen den genannten Deckeln bzw. Deckseiten verlaufende konvexe Form. Demzufolge wird er nicht durch das Pressen des Buches positionstreu gehalten. Beim Beschnitt des Buches kann es zu Verformungen des Rückens und infolgedessen zu Beschädigungen insbesondere in Form leichter Ausrisse an der seitlichen Begrenzung des Rückens kommen. Die Beschädigung tritt insbesondere an der Stelle auf, an der die seitliche Begrenzung des Rückens in die seitliche Begrenzungskante eines angeschlossenen Deckels bzw. einer angeschlossenen Deckseite übergeht. Mit den seitlichen Begrenzungen des Rückens sind die Bereiche gemeint, die den Rücken an dessen entlang seiner Längserstreckung gegenüberliegenden Seiten begrenzen. Die Beschädigungen treten bei verschiedenen Techniken für den Beschnitt, einschließlich dem Schneiden und dem Fräsen, auf. Sie mindern den optischen Eindruck des Buches und sollen verhindert werden. Das bedeutet mit anderen Worten, dass nach dem Stand der Technik beim Beschnitt eines Buches der Rücken insbesondere im Bereich der seitlichen Begrenzung beschädigt und dadurch der optische Eindruck des Buches gemindert wird.

Konventionelle Schneidevorrichtungen und -verfahren sind zum Beispiel in DD218309-A1, US2013/280016-A1, EP2345517-A1, DE1216240-B, DE3413609-A1, DE2426599-A1 und DE1120423-B enthalten, wobei DD218309-A1 alle Merkmale der Präambel von Anspruch 1 offenbart.

Die Aufgabe der vorliegenden Erfindung ist es, eine Vorrichtung sowie ein entsprechendes Verfahren zur Durchführung eines Schnittvorganges zwecks Herstellung eines Buches zur Verfügung zu stellen, welche in einfacher Weise einen qualitativ hochwertigen Schnittvorgang an einem Buch ermöglichen.

Diese Aufgabe wird durch die Vorrichtung zur Durchführung wenigstens eines Schnittvorganges nach Anspruch 1 und das Verfahren zur Durchführung wenigstens eines Schnittvorganges nach Anspruch 7 gelöst. Vorteilhafte Ausführungsformen der Vorrichtung sind in den Unteransprüchen 2 bis 6 angegeben. Vorteilhafte Ausführungsformen des Verfahrens sind in den Unteransprüchen 8 bis 13 angegeben. Diese und weitere Ausführungsformen werden im Folgenden beschrieben.

Ein erster Aspekt der Erfindung betrifft eine Vorrichtung zur Durchführung wenigstens eines Schnittvorganges zwecks Herstellung eines Buches, einer Broschüre oder dergleichen, insbesondere eines buchartigen Identifikationsdokumentes wie eines Passbuches, welches Buchseiten umfasst, die an einem Rücken gebunden sind. Die Vorrichtung umfasst dabei ein erstes Aufnahmeelement zur Aufnahme des Buches in einer ersten Ebene sowie ein Kantenschnittelement, welches derart ausgestaltet und angeordnet ist, mit einer Schnittkraft im Wesentlichen in einer Schnittebene senkrecht zur ersten Ebene einen Kantenbeschnitt des Buches in einem Kantenschneidabschnitt auszuführen. Zudem umfasst die Vorrichtung mindestens ein Rückenschnittelement, das derart angeordnet und eingerichtet ist, ebenfalls in der Schnittebene einen Rückenbeschnitt des Buches in einem an den Kantenschneidabschnitt anschließenden Rückenschneidabschnitt durchzuführen, wobei die Vorrichtung zwei, in zwei zueinander parallel positionierten Ebenen angeordnete Rückenschnittelemente aufweist, so dass beide Rückenschnittelemente für Schnittoperationen an den entlang seiner Längsausdehnung gegenüberliegenden Endbereichen des Rückens eingerichtet und angeordnet oder anordbar sind, und wobei die Vorrichtung weiterhin ein Verbindungselement umfasst, auf dem die beiden Rückenschnittelemente mechanisch befestigt sind, das pneumatisch oder motorisch, insbesondere servomotorisch, antreibbar oder angetrieben ist, so dass eine gleichzeitige Bewegung beider Rückenschnittelemente ermöglicht ist.

Das bedeutet, dass beide Schnittelemente ihre jeweiligen Wirkungen in derselben Ebene am Rand des Buches in Bereichen entfalten können, die aneinander grenzen. Auf diese Weise kann ein lückenloser Beschnitt an einem Rand des Buches durchgeführt werden, nämlich sowohl im Bereich der im Block vorliegenden Seiten, als auch im Bereich des angrenzenden Rückens. Der Rückenschneidabschnitt ist dabei ein im Vergleich zum Kantenschneidabschnitt relativ kurzer Abschnitt, der sich im Wesentlichen nur entlang des stirnseitigen Endes des Buchrückens erstreckt. Das heißt, dass der Rückenschneidabschnitt dort definiert ist, wo die Buchdeckel keinen parallelen Verlauf zueinander aufweisen, sondern gekrümmt im Rückenbereich ineinander übergehen.

Demzufolge ist unter dem Rückenbeschnitt eine Schneidoperation zu verstehen, die im Wesentlichen lediglich am stirnseitigen Endbereich des Buchrückens ausgeführt wird.

Entsprechend wird in dieser Schneidoperation nur ein relativ kleiner Teil der seitlichen Begrenzung des Buches vorgeschnitten, und der wesentlich längere Teil der seitlichen Begrenzung wird in dem Kantenbeschnitt geschnitten.

Unter einem Aufnahmeelement ist z.B. eine Matrize zur pressenden und damit fixierenden Aufnahme des Buches beim Schnittvorgang zu verstehen.

Die erfindungsgemäße Vorrichtung ist von Vorteil, da der Beschnitt des Rückens separiert vom Beschnitt der im Block vorliegenden Seiten durch das Kantenschnittelement in einem relativ kleinen Bereich an der Stirnseite des Buchrückens erfolgt. Dadurch werden Verformungen des Rückens und Beschädigungen an der seitlichen Begrenzung des Rückens vermieden. Da der Rückenbeschnitt durch ein separates Rückenschnittelement durchgeführt wird, sind solche Beschädigungen nicht zu befürchten. Die Schnittelemente für den Rücken- und den Kantenbeschnitt sind derart ausgebildet und angeordnet und die Schnittvorgänge werden in solcher Weise ausgeführt, dass ein lückenloser Beschnitt des Buches ermöglicht ist. Damit kann ein optisch einwandfreies Schnittergebnis erzielt werden.

Gemäß einer Ausführungsform der Erfindung ist vorgesehen, dass das Rückenschnittelement und/oder das Kantenschnittelement pneumatisch oder motorisch, insbesondere servomotorisch, antreibbar oder angetrieben ist bzw. sind.

Der pneumatische Antrieb dieser erfindungsgemäßen Ausführungsform ist von Vorteil, da bei pneumatisch betriebenen Systemen Abluft an die Umgebung abgegeben werden kann. Die Vorrichtung muss daher keine Rückleitungen umfassen. Dies erleichtert die Wartung. Des Weiteren sind aufgrund der verwandten Pneumatik keine Verunreinigungen zu befürchten. Zudem lässt sich mittels des pneumatischen Antriebes sehr genau einstellen, wie weit das Rückenschnittelement verfahren werden soll.

Die Erfindung ist nicht auf einen pneumatischen Antrieb des Rückenschnittelementes und/oder des Kantenschnittelementes beschränkt. Insbesondere ist in einer weiteren Ausführungsform der Erfindung ein motorischer Antrieb, gegebenenfalls ein servomotorischer Antrieb, des Rückenschnittelementes und/oder des Kantenschnittelementes vorgesehen.

Eine weitere erfindungsgemäße Ausführungsform sieht vor, dass die Vorrichtung eine Führungseinrichtung umfasst, die zur mechanischen Führung des Rückenschnittelementes in der Schnittebene eingerichtet ist.

Eine Führungseinrichtung kann beispielsweise einen Führungsarm umfassen, entlang dessen das Rückenschnittelement bewegt werden kann.

Der Vorteil dieser Ausführungsform besteht darin, dass durch die Führungseinrichtung das Rückenschnittelement nicht aus der Schnittebene hinausbewegt werden kann und somit sichergestellt ist, dass das Kantenschnittelement und das Rückenschnittelement ihre Wirkungen in einer Ebene ausüben.

Nach einer weiteren Ausführungsform ist die Vorrichtung derart ausgestaltet, dass sie ein zweites Aufnahmeelement umfasst, das parallel zum ersten Aufnahmeelement angeordnet ist, wobei das erste und das zweite Aufnahmeelement derart eingerichtet sind, dass zwischen ihnen ein Buch spannbar bzw. pressbar ist.

Durch diese Ausführungsform wird das Buch mithilfe der Aufnahmeelemente positionstreu gehalten.

Die Erfindung umfasst, dass die Führungseinrichtung mindestens zwei Führungselemente aufweist, wobei eines der Führungselemente an dem ersten Aufnahmeelement und eines der Führungselemente an dem zweiten Aufnahmeelement angeordneten ist. Ein Rückenschnittelement wird entlang beider Führungselemente geführt. Eine solche Anordnung erhöht die Sicherheit, dass sich das Rückenschnittelement in der Schnittebene bewegt und somit Kantenschnittelement und Rückenschnittelement ihre Wirkungen in derselben Ebene ausüben.

Gemäß der Erfindung ist vorgesehen, dass die Vorrichtung zwei, in zwei zueinander parallel positionierten Ebenen angeordnete Rückenschnittelemente aufweist, so dass beide Rückenschnittelemente für Schnittoperationen an den entlang seiner Längsausdehnung gegenüberliegenden Endbereichen des Rückens eingerichtet und angeordnet oder anordbar sind.

Ein Vorteil der Erfindung liegt darin, dass derart erfindungsgemäß beide Endbereiche des Rückens beschnitten werden können, ohne dass dazu das Buch bewegt bzw. anders positioniert werden muss.

Erfindungsgemäß ist die Vorrichtung derart ausgestaltet, dass sie weiterhin ein Verbindungselement umfasst, auf dem die beiden Rückenschnittelemente mechanisch befestigt sind, das pneumatisch oder motorisch, insbesondere servomotorisch, antreibbar oder angetrieben ist, so dass eine gleichzeitige Bewegung beider Rückenschnittelemente ermöglicht ist.

Insbesondere kann das Verbindungselement senkrecht zur ersten Ebene bewegt werden. Die Ausführungsform ermöglicht, dass auf einfache Weise beide Rückenschnittelemente gleichzeitig bewegt werden können, so dass ein gleichzeitiger Beschnitt an beiden Endbereichen des Rückens in einem Arbeitsschritt erfolgen kann.

Der pneumatische Antrieb ist von Vorteil. Die Wartung der Vorrichtung ist erleichtert, da Abluft an die Umgebung abgegeben werden kann, so dass die Vorrichtung keine Rückleitungen umfassen muss. Des Weiteren sind aufgrund der verwandten Pneumatik keine Verunreinigungen zu befürchten. Zudem lässt sich sehr genau einstellen, um welche Strecke das Verbindungselement und damit auch die beiden daran befestigten Rückenschnittelemente bewegt werden sollen.

In einer weiteren erfindungsgemäßen Ausführungsform ist das Verbindungselement motorisch, insbesondere servomotorisch, antreibbar bzw. angetrieben.

Gemäß einer Ausführungsform der Erfindung ist vorgesehen, dass das Rückenschnittelement ein Messer umfasst.

Die Form des Messers und der Schneidkante, die das Messer umfasst, ist nicht auf eine Form eingeschränkt. Das Messer kann als ein Rundmesser ausgebildet sein, welches eine kreisförmige Schneidkante aufweist. Ebenso erfindungsgemäß sind ein Messer, das eine Klinge mit gerade verlaufender Schneidkante umfasst, sowie ein Messer, dessen Schneide ausgehend von der Spitze zunächst einen runden Verlauf und dann einen geraden Verlauf aufweist. Diese Ausführungsformen des Messers sind lediglich als Beispiele anzusehen und nicht als Einschränkungen zu verstehen. In dem Fall, in dem die Vorrichtung zur Durchführung wenigstens eines Schnittvorganges zwei Rückenschnittelemente aufweist, ist erfindungsgemäß vorgesehen, dass beide Rückenschnittelemente gleichartig ausgebildete Messer umfassen. Alternativ können die beiden Rückenschnittelemente erfindungsgemäß Messer umfassen, die unterschiedlich ausgebildet sind, d.h., dass sie sich z.B. in der Größe oder in der Form der Schneide unterscheiden.

Nach einer weiteren Ausführungsform ist die Vorrichtung derart ausgestaltet, dass das Rückenschnittelement zur Ausführung eines Schneidvorgangs translatorisch verschiebbar ist.

Auch wenn das Rückenschnittelement ein Rundmesser umfasst, wird dieses für den Rückenbeschnitt translatorisch bewegt. Insbesondere diese Ausführungsform der Erfindung ist vorteilhaft. Erfindungsgemäß wird ein Rundmesser auf dem Verbindungselement befestigt und derart mechanisch fixiert, dass es keine Drehbewegung ausüben kann. Die Fixierung kann beispielsweise mithilfe einer Schraubverbindung erfolgen. Für den Rückenbeschnitt wird es translatorisch bewegt. Nur ein begrenzter Bereich der Klinge des Rundmessers wird für den Beschnitt genutzt. Ist dieser Bereich aufgrund der Benutzung verschlissen, kann die mechanische Fixierung des Rundmessers gelöst und das Messer um einen Winkel gedreht werden, so dass erneut ein scharfer Bereich des Rundmessers derart positioniert ist, den Rücken zu schneiden. Das Rundmesser wird erneut fixiert und kann für weitere Schnittvorgänge genutzt werden. Auf diese Weise kann das Rundmesser über einen langen Zeitraum verwandt werden, bevor es ausgewechselt werden muss.

Erfindungsgemäß kann ein Messer ebenso eine gerade verlaufende Schneide umfassen. Die Schneidkante ist insbesondere derart ausgebildet und angeordnet, dass sie parallel oder spitzwinklig zu einer ideellen, an den Bereich des Buchrückens angelegten Tangente verläuft, in dem mittels des Messers ein Schneidvorgang eingeleitet wird.

Ein weiterer Aspekt der Erfindung betrifft ein Verfahren zur Durchführung wenigstens eines Schnittvorganges zwecks Herstellung eines Buches, einer Broschüre oder dergleichen, insbesondere eines buchartigen Identifikationsdokumentes wie eines Passbuches, welches Buchseiten umfasst, die an einem Rücken gebunden sind, gemäß Anspruch 7.

Die Erfindung ist dabei nicht auf die genannte Reihenfolge der Schnittvorgänge durch das Rückenschnittelement und das Kantenschnittelement beschränkt. Ebenfalls erfindungsgemäß sind ein Verfahren, in dem der Beschnitt durch das Kantenschnittelement vor dem Beschnitt mithilfe des Rückenschnittelementes stattfindet, sowie ein Verfahren, in dem die Beschnitte durch das Kantenschnittelement und das Rückenschnittelement zur gleichen Zeit erfolgen.

Vorteilhaft bei diesem erfindungsgemäßen Verfahren ist, dass der Rückenbeschnitt nicht gemeinsam mit dem Kantenbeschnitt durch das Kantenschnittelement erfolgt. Das würde anderenfalls für Verformungen und Beschädigungen des Rückens an den seitlichen Begrenzungen sorgen. Durch den Einsatz des Rückenschnittelementes wird der Rücken ohne solche Beschädigungen geschnitten. Da die Schnittelemente für den Rücken- und den Kantenbeschnitt in der gleichen Ebene arbeiten und die Schneidabschnitte zumindest aneinandergrenzen, entsteht ein sauberes Schnittbild.

Nach einer weiteren Ausführungsform des Verfahrens wird das Rückenschnittelement zwecks Aufbringens der Schnittkraft des Rückenschnittelementes in einer ersten Richtung auf das Buch zubewegt und das Rückenschnittelement nach dem Ausführen des Rückenbeschnitts entgegengesetzt zur ersten Richtung bewegt wird.

Das umfasst, dass das Rückenschnittelement nach dem Rückenbeschnitt und bevor der Kantenbeschnitt komplett ausgeführt ist derart bewegt wird, dass es sich außerhalb des Bereiches befindet, in dem das Kantenschnittelement wirken kann. Dadurch wird auf einfache Weise verhindert, dass sich die Schnittelemente für den Kanten- und den Rückenbeschnitt berühren, während sie dennoch in derselben Ebene wirken können. Dies ermöglicht den Einsatz unterschiedlicher Rücken- und Kantenschnittelemente, ohne dass das jeweils andere Schnittelement entsprechend ausgetauscht und/oder positioniert werden muss, um eine Kollision der beiden Schnittelemente zu verhindern und gleichzeitig einen lückenlosen Beschnitt des Buches zu ermöglichen.

Eine weitere Ausführungsform des Verfahrens sieht vor, dass sich der Rückenschneidabschnitt und der Kantenschneidabschnitt bereichsweise überlagern.

Dadurch wird vorteilhaft auf einfache Weise ein lückenloser Beschnitt des Buches ermöglicht.

Wie weit sich der Rückenschneidabschnitt und der Kantenschneidabschnitt bereichsweise überlagern, kann beispielsweise durch die Positionierung des Rückenschnittelementes in Relation zum Buch, die Form und Größe des Rückenschnittelementes sowie die Distanz, um die es translatorisch bewegt wird, reguliert werden.

Gemäß einer Ausführungsform des Verfahrens wird zumindest das Rückenschnittelement pneumatisch oder motorisch, insbesondere servomotorisch, bewegt.

Damit lässt sich genau einstellen, um welche Strecke das Rückenschnittelement senkrecht zur ersten Ebene bewegt werden sollen. Durch den pneumatischen Antrieb sind keine Verunreinigungen zu erwarten.

Die Erfindung ist nicht auf einen pneumatischen Antrieb beschränkt. Eine weitere erfindungsgemäße Ausführungsform des Verfahrens sieht vor, dass zumindest das Rückenschnittelement motorisch, gegebenenfalls servomotorisch, bewegt wird.

Eine weitere Ausführungsform des Verfahrens sieht vor, dass der Schnittvorgang des Kantenschnittelementes durch eine translatorische Bewegung eines als Messer ausgestalteten Kantenschnittelementes oder durch eine rotatorische Bewegung eines als Fräser ausgestalteten Kantenschnittelementes realisiert wird.

Das Fräsen und das Schneiden sind gängigen Techniken für den Beschnitt eines Buches. Bei beiden Techniken können Beschädigungen im Bereich des Rückens auftreten. Die erfindungsgemäße Vorrichtung und das erfindungsgemäße Verfahren können bei beiden Techniken eingesetzt werden und eine Beschädigung des Rückens verhindern, so dass der optische Eindruck eines Buches nach dem Beschnitt verbessert ist.

Eine weitere Ausführungsform des Verfahrens sieht vor, dass der Schnittvorgang des Rückenschnittelementes durch eine translatorische Bewegung eines als Messer ausgestalteten Rückenschnittelementes realisiert wird.

Dabei wird das Messer senkrecht zur ersten Ebene bewegt.

Gemäß einer Ausführungsform des Verfahrens wird mit der Schnittvorrichtung ein Dreiseitenbeschnitt durchgeführt.

Das bedeutet, dass in der Schnittvorrichtung alle drei ungebundenen Begrenzungsseiten des Buches beschnitten werden können, ohne dass die Positionierung des Buches zwischen den einzelnen Schnitten verändert werden muss. Dies verringert den Arbeitsaufwand.

Die erfindungsgemäße Vorrichtung und das erfindungsgemäße Verfahren sind vielseitig gewerblich anwendbar. Sie können für den Beschnitt unterschiedlicher Ausführungsformen von Büchern, Broschüren oder dergleichen verwandt werden. Insbesondere können sie beim Beschnitt eines buchartigen Identifikationsdokumentes wie eines Passbuches eingesetzt werden.

Im Folgenden werden weitere Aspekte der Erfindung anhand von Figuren beschrieben, aus denen weitere Ausführungsformen und Vorteile abgeleitet werden können.
Figur 1 zeigt eine perspektivische, teilweise aufgeschnittene Darstellung einer Vorrichtung zur Durchführung wenigstens eines Schnittvorganges, in der das Rückenschnittelement ein Messer mit gerade verlaufender Schneidkante umfasst.
Figur 2 zeigt eine Vergrößerung eines Ausschnitts der in Figur 1 dargestellten Vorrichtung.
Figur 3 zeigt eine perspektivische, teilweise aufgeschnittene Darstellung einer Schnittvorrichtung, in der das Rückenschnittelement ein Rundmesser umfasst.
Figur 4 zeigt eine weitere Perspektive der in Figur 3 dargestellten Vorrichtung.

Zur Beschreibung der Figuren und Erklärung des Verfahrens werden die Figuren und die Anwendungen lediglich anhand eines Buches beschrieben. Die Erfindung betrifft jedoch ebenfalls die Herstellung einer Broschüre oder dergleichen, so dass die Beschreibungen keine Einschränkung auf die Herstellung eines Buches bedeuten, sondern ebenso entsprechend für die Herstellung einer Broschüre oder dergleichen gelten. Weiterhin wird die Erfindung lediglich anhand des Ablaufes beschrieben, in dem der Rückenbeschnitt erfolgt, ohne, dass zuvor ein Kantenbeschnitt ausgeführt wurde. Auch dies bedeutet keine Einschränkung auf diese Reihenfolge der Schnittvorgänge.

Figur 1 zeigt eine perspektivische, teilweise aufgeschnittene Darstellung einer Schnittvorrichtung 10, in der das Rückenschnittelement 50 ein Messer mit gerade verlaufender Schneide 52 umfasst. Die Vorrichtung 10 umfasst ein Gehäuse 1. Das Buch 20 ist in der Schnittvorrichtung 10 positionstreu gepresst, indem es zwischen dem ersten Aufnahmeelement 40 und dem zweiten Aufnahmeelement 42 gespannt ist. Das Buch 20 liegt mit den Deckeln 26 an den Aufnahmeelementen 40,42 an und ist derart positioniert, dass der Rücken 22 in einem Bereich liegt, auf den ein Rückenschnittelement 50, insbesondere ein Messer mit gerade verlaufender Schneidkante 52, Zugriff hat. Zudem ist das Buch 20 so positioniert, dass die Kantenschnittelemente Zugriff auf die ungebundenen Begrenzungsseiten 24 des Buches 20 erhalten können.

Zum Pressen des Buches 20 ist das verfahrbare zweite Aufnahmeelement 42 pneumatisch senkrecht nach oben bewegt worden. Der Kolben des Aufnahmeelementes 74 ist aus dem Zylinder des Aufnahmeelementes 76 herausgefahren worden. In einem nächsten Arbeitsschritt wird der Rückenbeschnitt vorgenommen. Zu diesem Zweck ist das Verbindungselement 60, auf dem das Rückenschnittelement 50 befestigt ist, pneumatisch oder servomotorisch senkrecht nach oben bewegt worden. Der Kolben 70 ist aus dem Zylinder 72 herausbewegt worden. Die Figuren 2 bis 4 zeigen unterschiedliche Darstellungen und Ausführungsformen der Schnittvorrichtung 10 mit gepresstem Buch 20 in solch einer Position.

In Figur 2 ist eine Vergrößerung eines Ausschnitts einer perspektivischen Darstellung einer Schnittvorrichtung 10 gezeigt, in der das Rückenschnittelement 50 ein Messer mit gerade verlaufender Schneide 52 umfasst. Insbesondere die Positionierung des Messers mit gerade verlaufender Schneidkante 52 in Relation zum Buch 20 sowie zum ersten Aufnahmeelement 40 und zum zweiten Aufnahmeelement 42 ist illustriert. Das Messer mit gerade verlaufender Schneidkante 52 ist derart positioniert, dass es einen Rückenbeschnitt ausübt, der senkrecht zur ersten Ebene 46 verläuft. In der ersten Ebene 46 ist das Buch 20 im ersten Aufnahmeelement 40 aufgenommen worden, so dass die Unterseite des ersten Aufnahmeelements 40, an der das Buch 20 anliegt, die erste Ebene 46 ausbildet. Die Form des Messers mit gerade verlaufender Schneidkante 52 und die Strecke, um die das Verbindungselement 60 und infolgedessen das Rückenschnittelement 50 senkrecht nach oben bewegt wurde, haben zur Folge, dass der Rückenschneidabschnitt 30 nicht auf den Rücken 22 beschränkt ist, sondern in den Bereich des Buches 20 hineinragt, der vom Kantenschnittelement beschnitten werden wird, d.h. dass sich der Rückenschneidabschnitt 30 und der Kantenschneidabschnitt bereichsweise überlagern. Damit ist sichergestellt, dass ein lückenloser Beschnitt erreicht wird. In Fig. 2 ist zudem illustriert, dass in dem Bereich eines Aufnahmeelementes 40,42, der an den Rücken 22 sowie die Schnittebene grenzt, die Aufnahmeelemente 40,42 Aussparungen 44 aufweisen.

In Figur 3 ist eine perspektivische, teilweise aufgeschnittene Darstellung einer Schnittvorrichtung 10 gezeigt, in der ein Rückenschnittelement 50 ein Rundmesser 54 umfasst. Ein Rundmesser 54 weist eine kreisförmige Schneidkante auf. Die Schnittvorrichtung 10 weist zwei Rückenschnittelemente 50 auf, die beide Rundmesser 54 umfassen. Die Perspektive ist so gewählt, dass die beiden Rückenschnittelemente 50 zumindest teilweise gezeigt sind. Die Rückenschnittelemente 50 sind auf dem Verbindungselement 60 derart angeordnet, dass die beiden Rundmesser 54 senkrecht zur ersten Ebene 46 Schnittoperationen an den gegenüberliegenden Endbereichen des Rückens 22 ausüben können. Damit sind die entlang der Längsausdehnung gegenüberliegenden Endbereiche des Rückens 22 gemeint. Die beiden Rundmesser 54 sind in parallel zueinander verlaufenden Ebenen angeordnet, so dass parallel verlaufende Rückenbeschnitte durch die beiden Rundmesser 54 ermöglicht werden. Die Vorrichtung weist Hubbegrenzungen 80 auf, die jeweils eine Gewindestange 82 und eine Mutter 84 umfassen. Mithilfe der Hubbegrenzungen 80 kann eingestellt werden, wie weit die Rundmesser 54 senkrecht nach oben bewegt werden und folglich, wie groß der Bereich ist, in dem sich der Rückenschneidabschnitt 30 und der Kantenschneidabschnitt überlagern.

Figur 4 zeigt eine perspektivische Darstellung einer Schnittvorrichtung 10, in der das Rückenschnittelement 50 ein Rundmesser 54 umfasst. Es ist eine andere Perspektive gewählt als für die Darstellung in Fig. 3.

Insbesondere die Positionierung des Rundmessers 54 in Bezug zum Buch 20 sowie zum ersten Aufnahmeelement 40 und zum zweiten Aufnahmeelement 42 ist gezeigt. Das Rundmesser 54 ist derart positioniert, dass es einen Rückenbeschnitt senkrecht zur ersten Ebene 46, in der das Buch 20 im ersten Aufnahmeelement 40 aufgenommen wurde, realisiert. Aufgrund der Form und der Strecke, um die das Verbindungselement 60 und infolgedessen das Rundmesser 54 senkrecht nach oben bewegt wird, ist der Rückenschneidabschnitt 30 nicht auf den Rücken 22 beschränkt, sondern ragt in den Bereich des Buches 20 hinein, der vom Kantenschnittelement beschnitten wird. Das bedeutet, dass sich der Rückenschneidabschnitt 30 und der Kantenschneidabschnitt bereichsweise überlagern und dadurch auf einfache Weise ein lückenloser Beschnitt der ungebundenen Begrenzungsseiten 24 erreicht wird. Zudem ist illustriert, dass in dem Bereich eines Aufnahmeelementes 40,42, der an den Rücken 22 sowie die Schnittebene grenzt, die Aufnahmeelemente 40,42 Aussparungen 44 aufweisen können.

Das Rundmesser 54 ist mechanisch mittels einer Schraube 56 fixiert, so dass es keine Drehbewegung ausüben kann. Für den Rückenbeschnitt wird es translatorisch bewegt. Nur ein begrenzter Bereich der Schneide des Rundmessers 54 wird für den Beschnitt genutzt. Ist dieser Bereich aufgrund von Abnutzung verschlissen, kann die Schraube 56 gelöst werden und das Rundmesser 54 um einen Winkel derart bewegt werden, dass ein scharfer Bereich der Schneide des Rundmessers 54 so angeordnet ist, dass dieser den Rückenbeschnitt ausüben kann. Anschließend wird die Schraube 56 wieder angezogen, so dass das Rundmesser 56 erneut fixiert ist und keine Drehbewegung möglich ist.

### Bezugszeichenliste

- 1: Gehäuse
- 10: Vorrichtung
- 20: Buch
- 22: Rücken
- 24: ungebundene Begrenzungsseite
- 26: Deckel
- 30: Rückenschneidabschnitt
- 40: erstes Aufnahmeelement
- 42: zweites Aufnahmeelement
- 44: Aussparung
- 46: erste Ebene
- 50: Rückenschnittelement
- 52: Messer mit gerade verlaufender Schneidkante
- 54: Rundmesser
- 56: Schraube
- 60: Verbindungselement
- 70: Kolben
- 72: Zylinder
- 74: Kolben des Aufnahmeelementes
- 76: Zylinder des Aufnahmeelementes
- 80: Hubbegrenzung
- 82: Gewindestange
- 84: Mutter

## Patentansprüche

1. Vorrichtung zur Durchführung wenigstens eines Schnittvorganges (10) zwecks Herstellung eines Buches (20), einer Broschüre oder dergleichen, insbesondere eines buchartigen Identifikationsdokumentes wie eines Passbuches, welches Buchseiten umfasst, die an einem Rücken (22) gebunden sind,
wobei die Vorrichtung ein erstes Aufnahmeelement (40) zur Aufnahme des Buches (20) in einer ersten Ebene (46) aufweist,
sowie ein Kantenschnittelement, welches derart ausgestaltet und angeordnet ist, mit einer Schnittkraft im Wesentlichen in einer Schnittebene senkrecht zur ersten Ebene (46) einen Kantenbeschnitt des Buches (20) in einem Kantenschneidabschnitt auszuführen,
wobei die Vorrichtung weiterhin mindestens ein Rückenschnittelement (50) umfasst, das derart angeordnet und eingerichtet ist, ebenfalls in der Schnittebene einen Rückenbeschnitt des Buches (20) in einem an den Kantenschneidabschnitt anschließenden Rückenschneidabschnitt (30) durchzuführen, wobei
die Vorrichtung zwei, in zwei zueinander parallel positionierten Ebenen angeordnete Rückenschnittelemente (50) aufweist, so dass beide Rückenschnittelemente (50) für Schnittoperationen an den entlang seiner Längsausdehnung gegenüberliegenden Endbereichen des Rückens (22) eingerichtet und angeordnet oder anordbar sind, **dadurch gekennzeichnet,**
**dass** die Vorrichtung weiterhin ein Verbindungselement (60) umfasst, auf dem die beiden Rückenschnittelemente (50) mechanisch befestigt sind, das pneumatisch oder motorisch, insbesondere servomotorisch, antreibbar oder angetrieben ist, so dass eine gleichzeitige Bewegung beider Rückenschnittelemente (50) ermöglicht ist.

2. Vorrichtung zur Durchführung wenigstens eines Schnittvorganges (10) gemäß Anspruch 1, **dadurch gekennzeichnet, dass** das Rückenschnittelement (50) und/oder das Kantenschnittelement pneumatisch oder motorisch, insbesondere servomotorisch, antreibbar oder angetrieben ist bzw. sind.

3. Vorrichtung zur Durchführung wenigstens eines Schnittvorganges (10) gemäß einem der Ansprüche 1 und 2, **dadurch gekennzeichnet, dass** die Vorrichtung eine Führungseinrichtung umfasst, die zur mechanischen Führung des Rückenschnittelementes (50) in der Schnittebene eingerichtet ist.

4. Vorrichtung zur Durchführung wenigstens eines Schnittvorganges (10) gemäß einem der Ansprüche 1 bis 3, **dadurch gekennzeichnet, dass** die Vorrichtung ein zweites Aufnahmeelement (42) umfasst, das parallel zum ersten Aufnahmeelement (40) angeordnet ist, wobei das erste Aufnahmeelement (40) und das zweite Aufnahmeelement (42) derart eingerichtet sind, dass zwischen ihnen ein Buch (20) spannbar bzw. pressbar ist.

5. Vorrichtung zur Durchführung wenigstens eines Schnittvorganges (10) gemäß einem der vorhergehenden Ansprüche, **dadurch gekennzeichnet, dass** das Rückenschnittelement (50) ein Messer (52, 54) umfasst.

6. Vorrichtung zur Durchführung wenigstens eines Schnittvorganges (10) gemäß Anspruch 5, **dadurch gekennzeichnet, dass** das Rückenschnittelement (50) zur Ausführung eines Schneidvorgangs translatorisch verschiebbar ist.

7. Verfahren zur Durchführung wenigstens eines Schnittvorganges zwecks Herstellung eines Buches (20), einer Broschüre oder dergleichen, insbesondere eines buchartigen Identifikationsdokumentes wie eines Passbuches, welches Buchseiten umfasst, die an einem Rücken (22) gebunden sind, bei dem
- eine Vorrichtung (10) gemäß mindestens einem der Ansprüche 1-6 zur Verfügung gestellt wird,
- ein Buch (20) dieser Vorrichtung (10) zugeführt wird,
- das Buch (20) in oder auf dem ersten Aufnahmeelement (40) in einer ersten Ebene (46) aufgenommen wird,
- mit mindestens einem Rückenschnittelement (50) mit einer Schnittkraft in einer Schnittebene senkrecht zur ersten Ebene (46) ein Rückenbeschnitt des Buches (20) in einem Rückenschneidabschnitt (30) ausgeführt wird,
- mit einem Kantenschnittelement ebenfalls in der Schnittebene ein Kantenbeschnitt des Buches (20) in einem an den Rückenschneidabschnitt (30) anschließenden Kantenschneidabschnitt durchgeführt wird.

8. Verfahren zur Durchführung wenigstens eines Schnittvorganges gemäß Anspruch 7, **dadurch gekennzeichnet, dass** das Rückenschnittelement (50) zwecks Aufbringens der Schnittkraft des Rückenschnittelementes (50) in einer ersten Richtung auf das Buch (20) zubewegt wird und dass das Rückenschnittelement (50) nach dem Ausführen des Rückenbeschnitts entgegengesetzt zur ersten Richtung bewegt wird.

9. Verfahren zur Durchführung wenigstens eines Schnittvorganges gemäß einem der Ansprüche 7 und 8, **dadurch gekennzeichnet, dass** sich der Rückenschneidabschnitt (30) und der Kantenschneidabschnitt bereichsweise überlagern.

10. Verfahren zur Durchführung wenigstens eines Schnittvorganges gemäß einem der Ansprüche 7 bis 9, **dadurch gekennzeichnet, dass** zumindest das Rückenschnittelement (50) pneumatisch oder motorisch, insbesondere servomotorisch, bewegt wird.

11. Verfahren zur Durchführung wenigstens eines Schnittvorganges gemäß einem der Ansprüche 7 bis 10, **dadurch gekennzeichnet, dass** der Schnittvorgang des Kantenschnittelementes durch eine translatorische Bewegung eines als Messer ausgestalteten Kantenschnittelementes oder durch eine rotatorische Bewegung eines als Fräser ausgestalteten Kantenschnittelementes realisiert wird.

12. Verfahren zur Durchführung wenigstens eines Schnittvorganges gemäß einem der Ansprüche 7 bis 11, **dadurch gekennzeichnet, dass** der Schnittvorgang des Rückenschnittelementes (50) durch eine translatorische Bewegung eines als Messer (52,54) ausgestalteten Rückenschnittelementes (50) realisiert wird.

13. Verfahren zur Durchführung wenigstens eines Schnittvorganges gemäß einem der Ansprüche 7 bis 12, **dadurch gekennzeichnet, dass** mit der Schnittvorrichtung ein Dreiseitenbeschnitt durchgeführt wird.

## Claims

1. A device for performing at least one cut process (10) for the purpose of producing a book (20), a brochure or the like, in particular a book-like identification document such as a passport, which comprises book pages bound to a spine (22),
wherein the device comprises a first receiving element (40) for receiving the book (20) in a first plane (46)
and an edge cutting element which is designed and arranged to perform an edge cutting of the book (20) in an edge cutting section with a cutting force substantially in a cutting plane perpendicular to the first plane (46),
wherein the device further comprises at least one spine cutting element (50) which is arranged and adapted to perform a spine cutting of the book (20) also in the cutting plane in a spine cutting section (30) adjoining the edge cutting section, wherein the device has two spine cutting elements (50) arranged in two planes positioned parallel to one another, so that both spine cutting elements (50) are adapted and arranged or arrangeable for cut processes at the end regions of the spine (22) opposite one another along its longitudinal extent, **characterized in**
**that** the device further comprises a connecting element (60) on which the two spine cutting elements (50) are mechanically fastened, which can be driven or is driven pneumatically or by a motor, in particular a servomotor, so that simultaneous movement of both spine cutting elements (50) is possible.

2. The device for performing at least one cut process (10) according to claim 1, **characterized in that** the spine cutting element (50) and/or the edge cutting element is or are driven pneumatically or by a motor, in particular a servomotor.

3. The device for performing at least one cut process (10) according to one of claims 1 and 2, **characterized in that** the device comprises a guide device which is set up for mechanically guiding the spine cutting element (50) in the cutting plane.

4. The device for performing at least one cut process (10) according to one of claims 1 to 3, **characterized in that** the device comprises a second receiving element (42) which is arranged parallel to the first receiving element (40), the first receiving element (40) and the second receiving element (42) being set up in such a way that a book (20) can be clamped or pressed between them.

5. The device for performing at least one cut process (10) according to one of the preceding claims, **characterized in that** the spine cutting element (50) comprises a knife (52, 54).

6. The device for performing at least one cut process (10) according to claim 5, **characterized in that** the spine cutting element (50) is translationally displaceable for performing a cut process.

7. A method for performing at least one cut process for the purpose of producing a book (20), a brochure or the like, in particular a book-like identification document such as a passport, which comprises book pages which are bound to a spine (22), wherein
- a device (10) according to at least one of claims 1-6 is provided,
- a book (20) is fed to this device (10),
- the book (20) is received in or on the first receiving element (40) in a first plane (46),
- with at least one spine cutting element (50) with a cutting force in a cutting plane perpendicular to the first plane (46), a spine cutting of the book (20) is carried out in a spine cutting section (30),
- an edge cutting of the book (20) is also performed in the cutting plane with an edge cutting element in an edge cutting section adjoining the spine cutting section (30).

8. The method for performing at least one cut process according to claim 7, **characterized in that** the spine cutting element (50) is moved towards the book (20) in a first direction for the purpose of applying the cutting force of the spine cutting element (50), and **in that** the spine cutting element (50) is moved in the opposite direction to the first direction after the spine cut has been performed.

9. The method for performing at least one cut process according to one of claims 7 and 8, **characterized in that** the spine cutting section (30) and the edge cutting section overlap in certain areas.

10. The method for performing at least one cut process according to one of claims 7 to 9, **characterized in that** at least the spine cutting element (50) is driven pneumatically or by a motor, in particular by a servomotor.

11. The method for performing at least one cut process according to one of claims 7 to 10, **characterized in that** the cut process of the edge cutting element is realized by a translatory movement of an edge cutting element designed as a knife or by a rotatory movement of an edge cutting element designed as a cutter.

12. The method for performing at least one cut process according to one of claims 7 to 11, **characterized in that** the cut process of the spine cutting element (50) is realized by a translatory movement of a spine cutting element (50) designed as a knife (52, 54).

13. The method for performing at least one cut process according to one of claims 7 to 12, **characterized in that** a three-sided cut is performed with the cutting device.

## Revendications

1. Dispositif de réalisation d'au moins un processus de coupe (10) dans le but de fabriquer un livre (20), une brochure ou similaire, notamment un document d'identification de type livret tel qu'un passeport, qui comprend des pages qui sont reliées à un dos (22),
dans lequel le dispositif présente un premier élément de réception (40) pour la réception du livre (20) dans un premier plan (46),
ainsi qu'un élément de coupe de bordure qui est configuré et disposé de manière à réaliser avec une force de coupe essentiellement dans un plan de coupe perpendiculaire au premier plan (46) une coupe de bordure du livre (20) dans une section de coupe de bordure,
dans lequel le dispositif comprend en outre au moins un élément de coupe de dos (50) qui est disposé et configuré de manière à également réaliser dans le plan de coupe une coupe de dos du livre (20) dans une section de coupe de dos (30) subséquente à la section de coupe de bordure, dans lequel
le dispositif présente deux éléments de coupe de dos (50) disposés dans deux plans positionnés parallèlement l'un à l'autre de sorte que les deux éléments de coupe de dos (50) sont configurés et disposés ou peuvent être disposés pour des opérations de coupe sur les régions d'extrémité du dos (22) opposées le long de son étendue longitudinale, **caractérisé en ce**
**que** le dispositif comprend en outre un élément de connexion (60) sur lequel les deux éléments de coupe de dos (50) sont fixés mécaniquement, qui peut être entraîné ou est entraîné de manière pneumatique ou motrice, notamment servomotrice, de sorte qu'un mouvement simultané des deux éléments de coupe de dos (50) est permis.

2. Dispositif de réalisation d'au moins un processus de coupe (10) selon la revendication 1, **caractérisé en ce que** l'élément de coupe de dos (50) et/ou l'élément de coupe de bordure peut/peuvent être entraîné(s) ou est/sont entraîné(s) de manière pneumatique ou motrice, notamment servomotrice.

3. Dispositif de réalisation d'au moins un processus de coupe (10) selon une des revendications 1 et 2, **caractérisé en ce que** le dispositif comprend une installation de guidage qui est configurée pour le guidage mécanique de l'élément de coupe de dos (50) dans le plan de coupe.

4. Dispositif de réalisation d'au moins un processus de coupe (10) selon une des revendications 1 à 3, **caractérisé en ce que** le dispositif comprend un second élément de réception (42) qui est disposé parallèlement au premier élément de réception (40), dans lequel le premier élément de réception (40) et le second élément de réception (42) sont configurés de telle sorte qu'un livre (20) peut être tendu ou pressé entre eux.

5. Dispositif de réalisation d'au moins un processus de coupe (10) selon une des revendications précédentes, **caractérisé en ce que** l'élément de coupe de dos (50) comprend une lame (52, 54).

6. Dispositif de réalisation d'au moins un processus de coupe (10) selon la revendication 5, **caractérisé en ce que** l'élément de coupe de dos (50) peut être coulissé par translation pour la réalisation d'un processus de coupe.

7. Procédé de réalisation d'au moins un processus de coupe dans le but de fabriquer un livre (20), une brochure ou similaire, notamment un document d'identification de type livret tel qu'un passeport, qui comprend des pages qui sont reliées à un dos (22), lors duquel
- un dispositif (10) selon au moins une des revendications 1 à 6 est mis à disposition,
- un livre (20) est acheminé à ce dispositif (10),
- le livre (20) est reçu dans ou sur le premier élément de réception (40) dans un premier plan (46),
- une coupe de dos du livre (20) est réalisée dans une section de coupe de dos (30) avec au moins un élément de coupe de dos (50) avec une force de coupe dans un plan de coupe perpendiculaire au premier plan (46),
- une coupe de bordure du livre (20) est réalisée dans une section de coupe de bordure subséquente à la section de coupe de dos (30) avec un élément de coupe de bordure également dans le plan de coupe.

8. Procédé de réalisation d'au moins un processus de coupe selon la revendication 7, **caractérisé en ce que** l'élément de coupe de dos (50) est déplacé vers le livre (20) dans une première direction dans le but d'appliquer la force de coupe de l'élément de coupe de dos (50) et que l'élément de coupe de dos (50) est déplacé à l'opposé de la première direction après la réalisation de la coupe de dos.

9. Procédé de réalisation d'au moins un processus de coupe selon une des revendications 7 et 8, **caractérisé en ce que** la section de coupe de dos (30) et la section de coupe de bordure se superposent par régions.

10. Procédé de réalisation d'au moins un processus de coupe selon une des revendications 7 à 9, **caractérisé en ce qu'**au moins l'élément de coupe de dos (50) est déplacé de manière pneumatique ou motrice, notamment servomotrice.

11. Procédé de réalisation d'au moins un processus de coupe selon une des revendications 7 à 10, **caractérisé en ce que** le processus de coupe de l'élément de coupe de bordure est réalisé par un mouvement de translation d'un élément de coupe de bordure configuré en tant que lame ou par un mouvement rotatif d'un élément de coupe de bordure réalisé en tant que fraise.

12. Procédé de réalisation d'au moins un processus de coupe selon une des revendications 7 à 11, **caractérisé en ce que** le processus de coupe de l'élément de coupe de dos (50) est réalisé par un mouvement de translation d'un élément de coupe de dos (50) configuré en tant que lame (52, 54).

13. Procédé de réalisation d'au moins un processus de coupe selon une des revendications 7 à 12, **caractérisé en ce qu'**une coupe de trois pages est réalisée avec le dispositif de coupe.
